# FASCICULE DE BREVET EUROPEEN

(11) **EP 0 161 420 B1**
(45) Date de publication et mention de la délivrance du brevet: **02.08.1989**
(21) Numéro de dépôt: 85103141.9
(22) Date de dépôt: 19.03.1985
(51) Int. Cl.: H01B 9/00

(54) **Câble électrique à refroidissement par liquide**
Flüssiggekühltes elektrisches Kabel
Liquid-cooled electrical cable

(30) Priorité: 23.03.1984 FR 8404564
(43) Date de publication de la demande: 21.11.1985
(73) Titulaire: LES CABLES DE LYON Société anonyme dite:, F-92111 Clichy Cedex (FR)
(72) Inventeur: Alloin, Michel, F-01600 Trevoux (FR); Flamand, Charles, F-69340 Francheville (FR)
(74) Mandataire: Weinmiller, Jürgen

(56) Documents cités:
- FR-A- 1 309 311
- GB-A- 784 036
- US-A- 2 222 574
- US-A- 2 371 185

## Description

La présente invention concerne un câble électrique à refroidissement par liquide pour le transport de très fortes intensités sous de faibles tensions, comprenant un tube, ou autre canalisation préformée, non étanche, entourant une cavité axiale de circulation du liquide, une âme conductrice entourant le tube, une gaine ajourée de séparation en un matériau non conducteur, une couche conductrice extérieure coaxiale à l'âme conductrice, et une gaine extérieure étanche.

Il a été décrit dans le document US-A-2 371 185 un câble coaxial comprenant un tube interne annelé non étanche intérieur à l'âme conductrice, et une enveloppe isolante attenante à la surface interne du conducteur extérieur, munie de trous radiaux et entourant un canal de circulation d'eau de refroidissement.

Un tel câble n'évite pas des bouchages en certains points des chambres annulaires de refroidissement, du fait que ses différents éléments ne sont maintenus écartés que par leurs fixations aux deux extrémités de câble dans des douilles. Il ne peut donc être que de longueur réduite, et il est néanmoins refroidi de façon inégale dès qu'il est soumis à une courbure notable.

Le document GB-A-784 036 décrit un câble flexible de soudage à refroidissement par eau comprenant un conducteur multibrins, un séparateur formé de bandes de matériau isolant enroulées hélicoidalement dans des sens opposés à recouvrement lâche, une seconde couche de fils conducteurs, un second séparateur formé de bandes de matériau isolant enroulées hélicoidalement en sens opposés à recouvrement lâche, une troisième couche de fils conducteurs, une couche isolante formée de rubans enroulés hélicoidalement en sens opposés, et une tresse externe. Les couches de bandes hélicoïdales de matériau isolant risquent d'être déformées en service sous l'effet des forces électromagnétiques et de s'endommager, en risquant d'obstruer le conduit de refroidissement.

La présente invention a pour but de procurer un câble électrique à refroidissement par liquide qui soit refroidi de façon efficace et bien uniforme, même s'il est de longueur notable, dont les conduits de refroidissement ne risquent pas d'être obstrués à la suite de la rupture ou de l'usure de certains éléments, et qui assure une bonne protection de ses conducteurs contre les efforts mécaniques auquels il est soumis en service.

Le câble selon l'invention est caractérisé en ce que la gaine ajourée de séparation est en contact avec l'âme conductrice et avec la couche conductrice extérieure, et en ce qu'elle est ajourée de façon à permettre la circulation du liquide de refroidissement entre l'âme et la couche conductrice extérieure, la gaine ajourée étant obtenue par extrusion de couches superposées de matière thermoplastique ou élastomère solidaires l'une de l'autre, dont l'une au moins est en bandes hélicoïdales.

Il répond en outre de préférence à au moins l'une des caractéristiques suivantes:
- Le tube interne à l'âme conductrice est un tube perforé.
- Le tube interne à l'âme conductrice est un tube à segments circulaires emboîtés sans étanchéité.
- Le tube interne à l'âme conductrice est constitué par un boudin préformé, éventuellement recouvert d'une enveloppe ajourée.
- Il comprend encore une gaine ajourée permettant la circulation du liquide de refroidissement entre la couche conductrice extérieure et la gaine.
- La gaine ajourée entre le couche conductrice extérieure et la gaine est elle aussi obtenue par extrusion de couches superposées de matière thermoplastique ou élastomère solidaires l'une de l'autre, dont l'une au moins est en bandes hélicoïdales.
- L'une des couches de ia gaine ajourée est formée de bandes longitudinales et l'autre de bandes hélicoïdales.
- Les deux couches solidaires l'une de l'autre de la gaine ajourée sont formées de bandes hélicoïdales de sens d'enroulement opposés.
- L'âme conductrice et la couche extérieure conductrice sont formées de torons câblés de même sens ou en sens inverses.

La figure unique du dessin représente à titre d'exemple, en perspective avec arrachement partiel, une extrémité d'un câble à refroidissement à eau selon l'invention.

Le câble comporte axialement un tube central 1 muni de perforations 2 réparties régulièrement sur son pourtour et sa longueur, et servant à l'amenée de liquide de refroidissement.

Ce tube pourrait être remplacé par un tube à segments circulaires emboîtés sans étanchéité, du genre utilisé pour les tubes flexibles d'amenée d'eau des pommes à douche.

Le tube 1 est entouré d'un faisceau 3 de conducteurs 3A droits ou câblés en hélice à pas long, formés de brins toronnés, constituant la première couche conductrice du câble. Cette couche conductrice est entourée d'une gaine ajourée 4 en matière thermoplastique ou élastomère, formée par extrusion, et composée de bandes hélicoïdales 5 solidaires de bandes entrecroisées 6, en laissant des ajours 7.

Autour de la gaine ajourée 4 est disposée une seconde couche conductrice 8 également formée de conducteurs câblés 8A.

Cette couche conductrice est entourée d'une seconde gaine extrudée ajourée 9 en matière thermoplastique ou élastomère, formée par extrusion, et composée de bandes hélicoïdales 10, solidaires de bandes entrecroisées 11, en laissant des ajours 12. Cette gaine extrudée 9 pourrait aussi ne pas être ajourée.

La structure des gaines 4 et 9 est telle qu'elle permet une circulation longitudinale de l'eau de refroidissement entre les couches conductrices et éventuellement autour de la seconde couche extérieure au contact de ces deux couches.

L'ensemble des couches conductrices et des gaines est recouvert d'une gaine extérieure d'étanchéité 13.

Les deux couches conductrices intérieure et extérieure du câble sont reliées respectivement à des cosses 14, 15 de liaison, soit avec les bornes d'une pince de soudage par résistance ou d'une torche de soudage à l'arc, soit avec les bornes d'un poste de soudage, suivant l'extrémité du câble en question. La liaison de la cosse et de la gaine 13 s'effectue éventuellement par l'intermédiaire d'un joint tournant 16.

La fabrication des gaines en matière thermoplastique ou élastomère ajourée s'effectue en introduisant séparément la première couche conductrice ou la partie interne de câble ou la seconde couche conductrice au centre d'une extrudeuse, et en extrudant sur la couche conductrice en cause deux couches de matière thermoplastique ou élastomère solidaires l'une de l'autre, une couche intérieure à l'aide d'un poinçon et une couche extérieure à l'aide d'une filière. Ce poinçon ou cette filière sont, soit fixes si l'on veut obtenir une couche à bandes longitudinales, soit tournants si l'on veut obtenir une couche à bandes hélicoïdales.

Un procédé et un dispositif de fabrication de telles couches sont décrits dans la demande de brevet français n° 8 402 099 du 10 février 1984 de la Demanderesse.

Bien que le câble électrique qui vient d'être décrit en référence à la figure du dessin paraisse la forme de réalisation préférable de l'invention, on comprendra que diverses modifications peuvent lui être apportées sans sortir du cadre de l'invention, certaine des ses organes pouvant être remplacées par d'autres qui joueraient un rôle technique analogue. En particulier, les couches conductrices pourraient être formées de conducteurs toronnés.

Le câble électrique de l'invention s'applique notamment aux liaisons entre poste de soudage et pinces de soudage par résistance ou torche de soudage à l'arc.

## Revendications

1. Câble électrique à refroidissement par liquide pour le transport de très fortes intensités sous de faibles tensions, comprenant un tube (1), ou autre canalisation préformée, non étanche, entourant une cavité axiale de circulation du liquide, une âme conductrice (3) entourant le tube, une gaine ajourée de séparation en un matériau non conducteur (4), une couche conductrice extérieure (8) coaxiale à l'âme conductrice, et une gaine extérieure étanche (13), caractérisé en ce que la gaine ajourée de séparation (4) est en contact avec l'âme conductrice et avec la couche conductrice extérieure, et en ce qu'elle est ajourée de façon à permettre la circulation du liquide de refroidissement entre l'âme et la couche conductrice extérieure, la gaine ajourée étant obtenue par extrusion de couches superposées de matière thermoplastique ou élastomère solidaires l'une de l'autre, dont l'une au moins est en bandes hélicoïdales (5, 6).

2. Câble selon la revendication 1, caractérisé en ce que le tube (1) interne à l'âme conductrice est un tube perforé (2).

3. Câble selon la revendication 1, caractérisé en ce que le tube (1) interne à l'âme conductrice est un tube à segments circulaires emboîtés sans étanchéité.

4. Câble selon la revendication 1, caractérisé en ce que le tube interne à l'âme conductrice est constitué par un boudin préformé, éventuellement recouvert d'une enveloppe ajourée.

5. Câble selon l'une des revendications 1 à 4, caractérisé en ce qu'il comprend encore une gaine ajourée (9) entre la couche conductrice (8) extérieure et la gaine (13).

6. Câble selon la revendication 5, caractérisé en ce que la gaine ajourée (9) entre la couche conductrice extérieure (8) et la gaine (13) est elle aussi obtenue par extrusion de couches superposées de matière thermoplastique ou élastomère solidaires l'une de l'autre, dont l'une au moins est en bandes hélicoïdales (10, 11).

7. Câbles selon la revendication 1, caractérisé en ce que l'une des couches de la gaine ajourée est formée de bandes longitudinales et l'autre de bandes hélicoïdales.

8. Câble selon la revendication 1, caractérisé en ce que les deux couches (5, 6) solidaires l'une de l'autre de la gaine ajourée (4) sont formées de bandes hélicoïdales de sens d'enroulement opposés.

9. Câble selon l'une des revendications 1 à 8, caractérisé en ce que l'âme conductrice (3) et la couche extérieure conductrice (8) sont formées de torons câblés (3A, 8A) de même sens ou en sens inverses.

## Patentansprüche

1. Flüssiggekühltes elektrisches Kabel für den Transport sehr starker Ströme unter schwachen Spannungen, mit einem nicht dichten Rohr (1) oder einem anderen vorgeformten Kanal, das bzw. der einen axialen Hohlraum umgibt, in dem Flüssigkeit zirkuliert, mit einem das Rohr umgebenden leitenden Kern (3), einer gelochten Trennhülle aus nichtleitendem Material (4) , einer zum leitenden Kern koaxialen äußeren leitenden Schicht (8) und einer dichten äußeren Hülle (13), dadurch gekennzeichnet, daß die gelochte Trennhülle (4) mit dem leitenden Kern und mit der äußeren leitenden Schicht in Kontakt steht und daß sie so gelocht ist, daß sie den Umlauf der Kühlflüssigkeit zwischen dem Kern und der äußeren leitenden Schicht ermöglicht, wobei die gelochte Hülle durch Extrudieren von miteinander fest verbundenen übereinanderliegenden Schichten aus thermoplastischem oder Elastomermaterial erhalten wird, von denen mindestens Schicht eine aus Spiralbändern (5, 6) besteht.

2. Kabel nach Anspruch 1, dadurch gekennzeichnet, daß das im Inneren des leitenden Kerns liegende Rohr (1) ein gelochtes Rohr (2) ist.

3. Kabel nach Anspruch 1, dadurch gekennzeichnet, daß das im Inneren des leitenden Kerns liegende Rohr (1) ein Rohr mit kreisförmigen Abschnitten ist, die ohne Dichtheit ineinandergesteckt sind.

4. Kabel nach Anspruch 1, dadurch gekennzeichnet, daß das im Inneren des leitenden Kerns liegende Rohr aus einer vorgeformten Spirale besteht, eventuell umgeben von einer gelochten Hülle.

5. Kabel nach einem der Ansprüche 1 bis 4, dadurch gekennzeichnet, daß es weiter eine gelochte Hülle (9) zwischen der äußeren leitenden Schicht (8) und der Hülle (13) aufweist.

6. Kabel nach Anspruch 5, dadurch gekennzeichnet, daß die gelochte Hülle (9) zwischen der äußeren leitenden Schicht (8) und der Hülle (13) auch durch Extrudieren von miteinander fest verbundenen übereinanderliegenden Schichten aus thermoplastischem oder Elastomermaterial erhalten wird, von denen mindestens eine Schicht aus spiralförmigen Bändern (10, 11) besteht.

7. Kabel nach Anspruch 1, dadurch gekennzeichnet, daß eine der Schichten der gelochten Hülle aus Längsbändern und die andere aus Spiralbändern besteht.

8. Kabel nach Anspruch 1, dadurch gekennzeichnet, daß die beiden fest miteinander verbundenen Schichten (5, 6) der gelochten Hülle (4) aus spiralförmigen Bändern entgegengesetzter Wickelrichtung bestehen.

9. Kabel nach einem der Ansprüche 1 bis 8, dadurch gekennzeichnet, daß der leitende Kern (3) und die äußere leitende Schicht (8) aus Litzen (3A, 8A) bestehen, die in gleicher oder entgegengesetzter Richtung verdrillt sind.

## Claims

1. A liquid-cooled electric cable for conveying very high currents at low voltages, comprising a non-sealed tube (1) or other preformed duct, surrounding an axial liquid flow cavity, a conducting core (3) surrounding the tube, a perforated separation sheath made of a nonconducting material (4), an outer conducting layer (8) which is coaxial with the conducting core, and an outer sealed envelope (13), characterized in that the perforated separation sheath (4) is in contact with the conducting core and with the outer conducting layer, and in that it has openings suitable for allowing cooling liquid to flow from the core to the outer conducting layer, the perforated sheath being obtained by extruding interconnected superposed layers of thermoplastic or elastomer material, at least one of which is made up of helical strips (5, 6). -

2. A cable according to claim 1, characterized in that the tube (1) inside the conducting core is a perforated tube (2).

3. A cable according to claim 1, characterized in that the the tube (1) inside the conducting core is a tube made up of interfitting and non-sealed circular segments.

4. A cable according to claim 1, characterized in that the tube inside the conducting core is constituted by a preformed helical spring, optionally covered by a perforated sheath.

5. A cable according to any one of claims 1 to 4, characterized in that it includes a further perforated sheath (9) between the outer conducting layer (8) and the envelope (13).

6. A cable according to claim 5, characterized in that the perforated sheath (9) between the outer conducting layer (8) and the envelope (13) is also obtained by extrusion of interconnected superposed thermoplastic or elastomer layers, at least one of which is made up of helical strips (10,11).

7. A cable according to claim 1, characterized in that one of the layers of the perforated sheath is formed from longitudinal strips and the other is formed from helical strips.

8. A cable according to claim 6, characterized in that both interconnected layers (5, 6) of the perforated sheath (4) are formed by helical strips of opposite winding direction.

9. A cable according to one of claims 1 to 8, characterized in that the conducting core (3) and the conducting outer layer (8) are formed from laid strands (3A, 8A) which may be laid in the same direction or in opposite direction.
